# EUROPÄISCHE PATENTANMELDUNG

(11) **EP 4 506 522 A1**
(43) Veröffentlichungstag der Anmeldung: **12.02.2025**
(21) Anmeldenummer: 24193498.3
(22) Anmeldetag: 08.08.2024
(51) Int. Cl.: E04G 15/02

(54) **SCHALUNGSSYSTEM FÜR EINE GEBÄUDEÖFFNUNG**

(30) Priorität: 11.08.2023 CH 8652023
(71) Anmelder: Profilsager AG, 5724 Dürrenäsch (CH)
(72) Erfinder: Sager, Stephan, 5724 Dürrenäsch (CH)
(74) Vertreter: Herrmann, Johanna

(57) **Zusammenfassung**

Ein Schalungssystem (10) für eine Gebäudeöffnung enthält mindestens ein Winkelelement (40, 50) und mindestens ein Profilelement (11, 12, 13) Zumindest ein Teil der Profilelemente (11, 12, 13) weist eine Profilelementlänge (3, 4, 5) auf, die einstellbar ist.

## Beschreibung

### Hintergrund

Die vorliegende Erfindung betrifft ein Schalungssystem für eine Gebäudeöffnung, beispielsweise eine Tür oder ein Fenster.

### Stand der Technik

In dem Dokument DE 20 2017 103 751 U wird eine gattungsgemässe Laibungsschalung zum Schalen einer Öffnung in einem Betonteil gezeigt. Diese Laibungsschalung weist zwei Schaltafeln auf, die mit ihren Schalflächen in einem Winkel zueinander angeordnet sind. Die Schalflächen grenzen an einer gemeinsamen Kante aneinander, um eine Ecke auszubilden. Die Schaltafeln sind mit einem Winkelverbinder verbunden, sodass die Schaltafeln eine im Wesentlichen quadratische Öffnung ausbilden. Zur Versteifung der Laibungsschalung sind zusätzlich horizontale und vertikale Spindelstützen erforderlich. Für diese vorbekannte Lösung werden Schaltafeln benötigt, welche die Abmessungen der Öffnung aufweisen, sie sind also nur für Öffnungen mit einer genau bestimmten Länge und Breite verwendbar. Aus dem Dokument CN210177944U ist ein Schalungssystem für eine Gebäudeöffnung bekannt, welches teleskopische Balkenelemente zwischen Winkelverbindern zeigt. Dieses Schalungssystem kann für Gebäudeöffnungen unterschiedlicher Grösse verwendet werden, weil die teleskopischen Balkenelemente auf die gewünschte Breite oder Höhe angepasst werden können. Die Winkelelemente werden diagonal mit Spannelementen verspannt. Zudem sind vertikale und horizontale Stützelemente erforderlich, deren Höhe bzw. Breite an die entsprechende Breite oder Höhe der Gebäudeöffnung angepasst werden kann. Diese Lösung ist zwar universell einsetzbar, aber aufwändig zu installieren. Die Winkelelemente müssen zudem vorgespannt werden, sodass die teleskopischen Balkenelemente an ihrer Position verbleiben, wodurch der Innenraum nach Montage des Schalungssystems nicht mehr zugänglich ist. Alternativ ist es auch möglich, dass die Winkelverbinder selbst teleskopische Arme aufweisen, siehe Dokument GB 2 162 230 A. Zudem sind die teleskopischen Balkenelemente dieser vorbekannten Lösungen üblicherweise aus Metall gefertigt, was neben dem zusätzlichen Gewicht der teleskopischen Balkenelemente auch den Nachteil aufweist, dass die teleskopischen Balkenelemente im Betrieb verschmutzen. Hierzu wird beispielsweise vorgesehen, zusätzliche Plattenelemente an den Aussenkanten der teleskopischen Balkenelemente vorzusehen. Die Lösung ist somit in der Montage und Handhabung komplex und erfordert insbesondere für eine grössere Gebäudeöffnung bedingt durch das entsprechende Eigengewicht der Metallelemente die Arbeit mit einem Kran.

### Aufgabe der Erfindung

Es ist Aufgabe der Erfindung, ein Schalungssystem für eine Gebäudeöffnung bereitzustellen, die für Gebäudeöffnungen mit unterschiedlichen Abmessungen verwendet werden kann. Das erfindungsgemässe Schalungssystem ist für verschiedene Gebäudeöffnungen verwendbar. Das Schalungssystem kann leicht, sogar manuell, von einer Person hergestellt und auch wieder entfernt werden. Zudem ist es Aufgabe der Erfindung ein Schalungssystem bereitzustellen, welches nicht zu Verschmutzungen neigt bzw. nach Verschmutzung einfach und schnell gereinigt werden kann.

### Beschreibung der Erfindung

Die Lösung der Aufgabe der Erfindung erfolgt durch einen Schalungssystem gemäss Anspruch 1 oder Anspruch 7. Vorteilhafte Ausführungsbeispiele des Schalungssystems gemäss Anspruch 1 sind Gegenstand der Ansprüche 2 bis 6. Vorteilhafte Ausführungsbeispiele des Schalungssystems gemäss Anspruch 7 sind Gegenstand der Ansprüche 8 bis 10.

Wenn der Begriff "beispielsweise" in der nachfolgenden Beschreibung verwendet wird, bezieht sich dieser Begriff auf Ausführungsbeispiele und/oder Ausführungsformen, was nicht notwendigerweise als eine bevorzugtere Anwendung der Lehre der Erfindung zu verstehen ist. In ähnlicher Weise sind die Begriffe "vorzugsweise", "bevorzugt" zu verstehen, indem sie sich auf ein Beispiel aus einer Menge von Ausführungsbeispielen und/oder Ausführungsformen beziehen, was nicht notwendigerweise als eine bevorzugte Anwendung der Lehre der Erfindung zu verstehen ist. Dementsprechend können sich die Begriffe "beispielsweise", "vorzugsweise" oder "bevorzugt" auf eine Mehrzahl von Ausführungsbeispielen und/oder Ausführungsformen beziehen.

Die nachfolgende detaillierte Beschreibung enthält verschiedene Ausführungsbeispiele für das erfindungsgemässe Schalungssystem. Die Beschreibung eines bestimmten Schalungssystems ist nur als beispielhaft anzusehen. In der Beschreibung und den Ansprüchen werden die Begriffe "enthalten", "umfassen", "aufweisen" als "enthalten, aber nicht beschränkt auf" interpretiert.

Ein Schalungssystem für eine Gebäudeöffnung umfasst ein erstes Winkelelement, ein zweites Winkelelement sowie zumindest ein sich zwischen dem ersten Winkelelement und dem zweiten Winkelelement erstreckendes erstes Profilelement, wobei jedes der ersten und zweiten Winkelelemente einen ersten Winkelelementschenkel und einen zweiten Winkelelementschenkel enthalten. Der zweite Winkelelementschenkel des ersten Winkelelements weist eine Winkelelementaussenfläche auf. Der erste Winkelelementschenkel des zweiten Winkelelements weist eine Winkelelementaussenfläche auf. Das erste Profilelement weist eine erste Profilelementkante und eine zweite Profilelementkante auf, wobei das erste Profilelement eine Profilelementlänge aufweist, wobei sich die Profilelementlänge von der ersten Profilelementkante zur zweiten Profilelementkante erstreckt. Jedes der ersten und zweiten Winkelelemente enthält je ein Befestigungselement, welches zur Befestigung des ersten Profilelements an dem ersten und zweiten Winkelelement derart ausgebildet ist, sodass die Oberfläche des ersten Profilelements mit der Winkelelementaussenfläche des ersten Winkelelements und der Winkelelementaussenfläche des zweiten Winkelelements eine ebene Fläche ausbildet. Der erste Winkelelementschenkel des ersten Winkelelements enthält ein erstes Befestigungselement, welches zur Aufnahme eines zweiten Profilelements ausgebildet ist. Der zweite Winkelelementschenkel des zweiten Winkelelements enthält ein zweites Befestigungselement, welches zur Aufnahme eines dritten Profilelements ausgebildet ist. Das zweite Profilelement weist eine Profilelementlänge auf und das dritte Profilelement weist eine Profilelementlänge auf. Die Profilelementlänge des ersten Profilelements, sowie zumindest eine der Profilelementlängen zumindest eines des zweiten Profilelements und des dritten Profilelements sind einstellbar. Zumindest eines der ersten, zweiten und dritten Profilelemente ist als ein formstabiles Bauelement ausgebildet. Mit einem formstabilen Bauelement ist insbesondere ein Blattelement oder ein Tafelelement gemeint, welches beispielsweise einen Holzwerkstoff oder einen Kunststoff enthält.

Insbesondere kann das Schalungssystem erste und zweite Winkelelemente aufweisen. Zwischen den ersten und zweiten Winkelelementen kann flächenbündig ein erstes Profilelement montiert werden, welches in der Länge einstellbar ist. An die noch freien Enden der ersten und zweiten Winkelelemente kann je ein zweites und drittes Profilelement montiert werden, wobei auch die Länge der zweiten und dritten Profilelemente einstellbar ist. Mit dem Begriff «einstellbar» ist gemeint, dass die Länge jedes der ersten, zweiten oder dritten Profilelemente anpassbar ist. Mit anderen Worten können Profilelemente unterschiedlicher Länge verwendet werden. Die Länge der Profilelemente kann beispielsweise durch Zuschneiden verkürzt werden. Insbesondere kann das formstabile Bauelement einfach auf die gewünschte Länge zugeschnitten werden.

Die Profilelemente können auf einer Baustelle einfach so zugeschnitten werden, dass ein Schalungssystem mit der korrekten Länge und der korrekten Höhe erhältlich ist.

Gemäss eines Ausführungsbeispiels ist das erste Profilelement als ein Plattenelement mit rechteckiger Oberfläche ausgebildet. Ein derartiges Profilelement kann vielseitig eingesetzt werden. Daher ist ein derartiges Profilelement üblicherweise ohnehin auf einer Baustelle verfügbar und muss nicht separat bestellt werden. Wenn vorhanden, kann als Profilelement eine Schaltafel verwendet werden. Gemäss eines Ausführungsbeispiels enthält das Profilelement einen Kunststoff, insbesondere kann das Profilelement als ein Kunststoffprofil ausgebildet sein.

Gemäss eines Ausführungsbeispiels enthalten das zweite Profilelement und das dritte Profilelement je ein erstes Profilteilelement und ein zweites Profilteilelement. Insbesondere kann zumindest eines der ersten oder zweiten Profilteilelemente eine vorgegebene Profilteilelementlänge aufweisen. Das Profilteilelement mit der vorgegebenen Profilteilelementlänge kann mit einem Profilteilelement gekoppelt werden, dessen Profilteilelement einfach vor Ort verändert werden kann, insbesondere auf die benötigte Profilteilelementlänge zugeschnitten werden kann.

Gemäss eines Ausführungsbeispiels ist zumindest eines der ersten Profilteilelemente als in Plattenelement mit rechteckiger Oberfläche ausgebildet. Ein derartiges Plattenelement mit rechteckiger Oberfläche benötigt wenig Platz und kann daher auf einer Baustelle vorrätig gehalten werden.

Gemäss eines Ausführungsbeispiels umfasst zumindest eines der zweiten Profilteilelemente ein Rahmenelement. Ein derartiges Rahmenelement kann insbesondere ein Skelettelement aus einem Werkstoff hoher Festigkeit, beispielsweise aus einem Metall umfassen. Das Skelettelement kann mit mindestens einer Beplankungsplatte verbunden sein. Die Beplankungsplatte ist insbesondere derart ausgebildet, dass Beton auf deren Oberfläche nicht haftet, sodass das Profilteilelement nach Fertigstellung der Betonwand einfach entfernt werden kann, weil kein Beton auf der Oberfläche der Beplankungsplatte haften kann. Gemäss eines Ausführungsbeispiels enthält die Beplankungsplatte einen Kunststoff, insbesondere kann das Profilelement als ein Kunststoffprofil ausgebildet sein. Beispielsweise kann die Beplankungsplatte Polypropylen oder Polyethylen enthalten.

Gemäss eines Ausführungsbeispiels schliessen an das zweite Profilelement ein drittes Winkelelement und an das dritte Profilelement ein viertes Winkelelement an, wobei zwischen dem dritten und dem vierten Winkelelement ein viertes Profilelement angeordnet ist. Gemäss dieses Ausführungsbeispiels ist ein Schalungssystem für eine viereckige Öffnung erhältlich, beispielsweise für ein Fenster.

Ein Schalungssystem für eine Gebäudeöffnung gemäss eines Ausführungsbeispiels enthält ein erstes Winkelelement, ein zweites Winkelelement sowie zumindest ein sich zwischen dem ersten Winkelelement und dem zweiten Winkelelement erstreckendes erstes Profilelement. Jedes der ersten und zweiten Winkelelemente enthalten einen ersten Winkelelementschenkel und einen zweiten Winkelelementschenkel. Der erste Winkelelementschenkel des ersten Winkelelements weist eine Winkelelementaussenfläche auf. Der erste Winkelelementschenkel des zweiten Winkelelements weist eine Winkelelementaussenfläche auf. Das erste Profilelement enthält ein erstes Profilteilelement und ein zweites Profilteilelement, wobei das erste Profilteilelement und das zweite Profilteilelement eine gemeinsame Ecke ausbilden. Jedes der ersten und zweiten Profilteilelemente weist eine rechteckige Oberfläche auf, wobei das erste Profilteilelement eine erste Profilelementkante und eine zweite Profilelementkante aufweist. Das erste Profilteilelement weist eine erste Profilteilelementlänge auf, wobei sich die erste Profilteilelementlänge von der ersten Profilteilelementkante zur zweiten Profilteilelementkante des ersten Profilteilelements erstreckt. Das zweite Profilteilelement weist eine erste Profilelementkante und eine zweite Profilelementkante auf. Das zweite Profilteilelement weist eine zweite Profilteilelementlänge auf, wobei sich die erste Profilteilelementlänge von der ersten Profilteilelementkante zur zweiten Profilteilelementkante des zweiten Profilteilelements erstreckt. Jedes der ersten und zweiten Winkelelemente weist je ein Befestigungselement auf, welches zur Befestigung des ersten Profilelements an dem ersten und zweiten Winkelelement derart ausgebildet ist, dass die Oberfläche des ersten Profilteilelements mit der Winkelelementaussenfläche des ersten Winkelelements eine ebene Fläche ausbildet, und die Oberfläche des zweiten Profilteilelements mit der Winkelelementaussenfläche des zweiten Winkelelements eine ebene Fläche ausbildet. Zumindest eine der Profilteilelementlängen ist einstellbar. Gemäss dieses Ausführungsbeispiels ist ein Schalungssystem für eine viereckige Öffnung erhältlich, beispielsweise für ein Fenster.

Gemäss eines Ausführungsbeispiels sind die zweiten Winkelelementschenkel des ersten Winkelelements und des zweiten Winkelelements mit einem zweiten Profilelement derart verbunden, dass von den ersten und zweiten Winkelelementen und den ersten und zweiten Profilelementen eine gemeinsame geschlossene Aussenfläche ausgebildet ist. Gemäss eines Ausführungsbeispiels ist die Aussenfläche viereckig ausgebildet. Gemäss eines Ausführungsbeispiels enthält zumindest eine der Winkelelementaussenflächen eine Beplankungsplatte.

Ein Profilelement oder Profilteilelement oder Winkelelement, welches eine Beplankungsplatte enthält, kann eine Komponente enthalten, welche die Festigkeit und Formstabilität des Schalungssystems gewährleistet und eine weitere Komponente, die sich nach Abschluss der Betonierungsarbeiten besonders einfach vom Beton abtrennen lässt.

Der Einsatz von teleskopischen, mit anderen Worten verstellbaren, Balkenelementen, wie in CN210177944U beschrieben, bedingt dass jedes verstellbare Balkenelement, welches meistens aus Stahl besteht, entweder für die Montage/Demontage des Schalungssystems und/oder für andere gewünschte Abmessungen betätigt werden muss. Der Einsatz von derartigen verstellbaren Balkenelementen kann aber neben des erhöhten Montageaufwands folgende Nachteile haben:
Alle beweglichen Komponenten (sei es Spannschlösser, Gewindestangen, oder Teleskopführungen) haben Führungs- und Gleitebenen. Diese Führungs- und Gleitebenen werden im rauen Baustelleneinsatz mit Beton, Betonwasser, oder Staub verschmutzt. Verschmutzung kann nicht nur die Gleiteigenschaften entlang der Gleitebenen beeinträchtigen, sondern auch die Gleitflächen derart beschädigen, dass sie nicht mehr brauchbar und somit nicht mehr funktionsfähig sind.

Die vorbekannten teleskopischen Balkenelemente sind massiv gebaut und bestehen aus Metall, üblicherweise aus Stahl. Infolge ihres Eigengewichts sind sie insbesondere für eine Person allein nicht montierbar oder demontierbar. Ferner ist bekannt, dass Schalungssysteme mit verstellbaren Komponenten den Betondruck auf das gegenüberliegende Element des Schalungssystems weiterleiten.

Mittels des erfindungsgemässen Schalungssystems werden durch den Betondruck verursachten Kräfte des Betondrucks an die stabile Wandschalung weitergeleitet. Damit kann das erfindungsgemässe Schalungssystem deutlich schlanker und leichter gebaut werden.

Zudem hat sich als nachteilig erwiesen, dass Schalungssysteme, die verstellbare Balkenelemente enthalten, eine Vielzahl von Komponenten aufweisen, wobei die Anzahl der zusätzlichen Komponenten mindestens um die Anzahl der verstellbaren Komponenten zu erhöhen ist. Mehr Komponenten bedeutet höhere Beschaffungskosten und mehr Aufwand in der Handhabung des Schalungssystems auf der Baustelle. Beispielsweise werden im Dokument CN210177944U je ein diagonal angeordnetes Schraubspannelement (10) und zwei Einstellstangen (11) benötigt, um den Rahmen zusammenzuhalten. Zudem wird eine teleskopisches Balkenelement (3) für die Beplankung verwendet.

Erfindungsgemäss sind keinerlei längenverstellbare Komponenten zum Spannen, Sperren oder Abstützen erforderlich. Auf eine Abstützung der ersten zweiten, dritten Profilelemente kann erfindungsgemäss verzichtet werden, was die Montage, Demontage und Anpassung der Abmessungen deutlich vereinfacht. Jedes der ersten zweiten, dritten Profilelemente besteht somit nur aus einer einzigen Komponente. Mit anderen Worten ist zumindest eines der ersten zweiten oder dritten Profilelemente als ein einziges formstabiles Bauelement ausgebildet. Jedes der ersten, zweiten oder dritten Profilelemente kann individuell durch entsprechenden Zuschnitt angepasst werden.

Zudem weisen die erfindungsgemässen Profilelemente ein geringes Eigengewicht auf, um eine Schalungsöffnung effizient zu versetzen, zu montieren oder zu demontieren. Eine einzelne Person kann die Montage oder Demontage oder Versetzung ohne Kran schnell und kostengünstig ausführen.

### Kurzbeschreibung der Zeichnungen

Nachfolgend wird das erfindungsgemässe Schalungssystem anhand einiger Ausführungsbeispiele dargestellt. Es zeigen
Fig. 1 eine Ansicht eines Schalungssystems gemäss eines ersten Ausführungsbeispiels,
Fig. 2 einen Schnitt durch das Schalungssystem gemäss Fig. 1 entlang der Schnittlinie B-B,
Fig. 3 einen Schnitt durch das Schalungssystem gemäss Fig. 1 entlang der Schnittlinie C-C,
Fig. 4 ein Detail E des Schalungssystems gemäss Fig. 1,
Fig. 5 eine Ansicht des Schalungssystems gemäss des ersten Ausführungsbeispiels,
Fig. 6 ein Detail A des Schalungssystems gemäss Fig. 5,
Fig. 7 eine Ansicht des Schalungssystems gemäss des ersten Ausführungsbeispiels,
Fig. 8 ein Detail D des Schalungssystems gemäss Fig. 7,
Fig. 9 ein Detail eines Winkelelements des Schalungssystems gemäss des ersten Ausführungsbeispiels,
Fig. 10 eine Ansicht eines Schalungssystems gemäss eines ersten Ausführungsbeispiels im Einbauzustand von vorne,
Fig. 11 eine Seitenansicht des Schalungssystems gemäss Fig. 10,
Fig. 12 eine Seitenansicht des Schalungssystems gemäss Fig. 10,
Fig. 13 ein Detail eines Profilelements für ein Schalungselement,
Fig. 14 eine Ansicht eines Schalungssystems gemäss eines zweiten Ausführungsbeispiels,
Fig. 15 eine Ansicht eines Schalungssystems gemäss eines dritten Ausführungsbeispiels,
Fig. 16 eine Ansicht eines Schalungssystems gemäss eines vierten Ausführungsbeispiels,
Fig. 17 ein Detail eines Schalungselements für ein Schalungssystem gemäss eines vierten Ausführungsbeispiels.

### Detaillierte Beschreibung der Zeichnungen

Fig. 1 zeigt ein erstes Ausführungsbeispiel eines Schalungssystems 10. Das Schalungssystem 10 für eine Gebäudeöffnung enthält ein erstes Winkelelement 40, ein zweites Winkelelement 50 sowie zumindest ein sich zwischen dem ersten und dem zweiten Winkelelement 40, 50 erstreckendes erstes Profilelement 11.

Jedes der ersten und zweiten Winkelelemente 40, 50 enthält einen ersten Winkelelementschenkel 41, 51 und einen zweiten Winkelelementschenkel 42, 52, wobei der zweite Winkelelementschenkel 42 des ersten Winkelelements 40 eine Winkelelementaussenfläche 49 aufweist, wobei der erste Winkelelementschenkel 51 des zweiten Winkelelements 50 eine Winkelelementaussenfläche 56 aufweist.

Das erste Profilelement 11 weist eine erste Profilelementkante 1 und eine zweite Profilelementkante 2 sowie eine Profilelementlänge 5 auf. Die Profilelementlänge 5 erstreckt sich von der ersten Profilelementkante 1 zur zweiten Profilelementkante 2. Das erste Profilelement 11 ist gemäss dieses Ausführungsbeispiels als ein Plattenelement mit rechteckiger Oberfläche ausgebildet.

Jedes der ersten und zweiten Winkelelemente 40, 50 enthält je ein Befestigungselement 45, 54, welches zur Befestigung des ersten Profilelements 11 an dem ersten und zweiten Winkelelement 40, 50 ausgebildet ist. Gemäss des vorliegenden Ausführungsbeispiels weist das erste Winkelelement 40 ein erstes Befestigungselement 44 und ein zweites Befestigungselement 45 auf. Das zweite Befestigungselement 45 ist zur Befestigung der ersten Profilelementkante 1 des ersten Profilelements 11 an dem ersten Winkelelement 40 ausgebildet. Gemäss des vorliegenden Ausführungsbeispiels weist das zweite Winkelelement 50 ein erstes Befestigungselement 54 und ein zweites Befestigungselement 55 auf. Das erste Befestigungselement 54 ist Befestigung der zweiten Profilelementkante 2 des ersten Profilelements 11 an dem zweiten Winkelelement 50 ausgebildet. Die Oberfläche 6 des Profilelements 11 bildet mit der Winkelelementaussenfläche 49 des ersten Winkelelements 50 und der Winkelelementaussenfläche 56 des zweiten Winkelelements 50 eine ebene Fläche aus.

Der erste Winkelelementschenkel 41 des ersten Winkelelements 40 enthält ein erstes Befestigungselement 44, welches zur Aufnahme eines zweiten Profilelements 12 ausgebildet ist. Der zweite Winkelelementschenkel 52 des zweiten Winkelelements 50 enthält ein zweites Befestigungselement 55, welches zur Aufnahme eines dritten Profilelements 13 ausgebildet ist. Das zweite Profilelement 12 weist eine Profilelementlänge 3 auf, siehe Fig. 10. Das dritte Profilelement 13 weist eine Profilelementlänge 4 auf, siehe Fig. 10. An das erste Winkelelement 40 schliesst somit das zweite Profilelement 12 an. Gemäss Fig. 1 umfasst das zweite Profilelement 12 ein erstes Profilteilelement 21 und ein zweites Profilteilelement 22. Das erste Profilteilelement 21 ist als ein Plattenelement mit rechteckiger Oberfläche ausgebildet. An das zweite Winkelelement 50 schliesst ferner ein drittes Profilelement 13 an. Gemäss Fig. 1 umfasst das dritte Profilelement 13 ein erstes Profilteilelement 31 und ein zweites Profilteilelement 32. Das erste Profilteilelement 31 ist als ein Plattenelement mit rechteckiger Oberfläche ausgebildet.

Das zweite Profilelement 12 umfasst gemäss des vorliegenden Ausführungsbeispiels somit ein erstes Profilteilelement 21 und ein zweites Profilteilelement 22. Das erste Profilteilelement 21 weist eine erste Profilteilelementkante 23 und eine zweite Profilteilelementkante 24 auf. Das erste Profilteilelement 21 weist eine Profilteilelementlänge 25 auf, wobei sich die Profilteilelementlänge 25 des ersten Profilteilelements 21 von dessen erster Profilteilelementkante 23 zu dessen zweiter Profilteilelementkante 24 erstreckt. Das zweite Profilteilelement 22 weist eine erste Profilteilelementkante 26 und eine zweite Profilteilelementkante 27 auf. Das zweite Profilteilelement 22 weist eine Profilteilelementlänge 28 auf, wobei sich die Profilteilelementlänge 28 des zweiten Profilteilelements 22 von dessen erster Profilteilelementkante 26 zu dessen zweiter Profilteilelementkante 27 erstreckt.

Gemäss des vorliegenden Ausführungsbeispiels ergibt sich die Profilelementlänge 3 als Summe der Profilteilelementlänge 25 des ersten Profilteilelements 21 und der Profilteilelementlänge 28 des zweiten Profilteilelements 22.

Das dritte Profilelement 13 umfasst gemäss des vorliegenden Ausführungsbeispiels ein erstes Profilteilelement 31 und ein zweites Profilteilelement 32. Das erste Profilteilelement 31 weist eine erste Profilteilelementkante 33 und eine zweite Profilteilelementkante 34 auf. Das erste Profilteilelement 31 weist eine Profilteilelementlänge 35 auf, wobei sich die Profilteilelementlänge 35 des ersten Profilteilelements 31 von dessen erster Profilteilelementkante 33 zu dessen zweiter Profilteilelementkante 34 erstreckt. Das zweite Profilteilelement 32 weist eine erste Profilteilelementkante 36 und eine zweite Profilteilelementkante 37 auf. Das zweite Profilteilelement 32 weist eine Profilteilelementlänge 38 auf, wobei sich die Profilteilelementlänge 38 des zweiten Profilteilelements 32 von dessen erster Profilteilelementkante 36 zu dessen zweiter Profilteilelementkante 37 erstreckt.

Gemäss des vorliegenden Ausführungsbeispiels ergibt sich die Profilelementlänge 4 als Summe der Profilteilelementlänge 35 des ersten Profilteilelements 31 und der Profilteilelementlänge 38 des zweiten Profilteilelements 32.

Die Profilelementlänge 5 des ersten Profilelements 11 ist einstellbar. Mit anderen Worten kann ein erstes Profilelement 11 mit beliebiger Profilelementlänge 5 an den ersten und zweiten Befestigungselementen 45, 54 des entsprechenden ersten und zweiten Winkelelements 40, 50 befestigt werden. Somit kann das Profilelement 11 entsprechend der gewünschten Gesamtlänge L, Gesamtbreite B oder Gesamthöhe H des Schalungssystems eingesetzt werden, siehe hierzu auch Fig. 10, 14.

Auch die Profilelementlänge 3 des zweiten Profilelements 12 sowie die Profilelementlänge 4 des dritten Profilelements 13 sind einstellbar. Wenn das zweite Profilelement 12 ein erstes Profilteilelement 21 und ein zweites Profilteilelement 22 umfasst, kann insbesondere die Profilteilelementlänge 25 des ersten Profilteilelements 21 eingestellt werden. Beispielsweise kann das erste Profilteilelement 21 auf die gewünschte Profilteilelementlänge 25 zugeschnitten werden. Gemäss des vorliegenden Ausführungsbeispiels ist das zweite Profilteilelement 22 ein vorgefertigtes Bauelement. Wenn das dritte Profilelement 13 ein erstes Profilteilelement 31 und ein zweites Profilteilelement 32 umfasst, kann insbesondere die Profilteilelementlänge 35 des ersten Profilteilelements 31 eingestellt werden. Beispielsweise kann das erste Profilteilelement 31 auf die gewünschte Profilteilelementlänge 35 zugeschnitten werden. Gemäss des vorliegenden Ausführungsbeispiels ist das zweite Profilteilelement 32 ein vorgefertigtes Bauelement. Insbesondere können das zweite Profilteilelement 22 und das zweite Profilteilelement 32 gleichartig ausgebildet sein. Fig. 17 zeigt ein Ausführungsbeispiel für ein derartiges Profilteilelement 22, 32. Beispielsweise kann zumindest eines der ersten oder zweiten Profilteilelemente 22, 32 als Rahmenelement ausgebildet sein.

Das erste Winkelelement 40 enthält mindestens ein Verstärkungselement, in Fig. 1 sind exemplarisch ein erstes Verstärkungselement 47 und ein zweites Verstärkungselement 48 gezeigt. Das zweite Winkelelement 50 enthält mindestens ein Verstärkungselement, in Fig. 1 sind exemplarisch ein erstes Verstärkungselement 57 und ein zweites Verstärkungselement 58 gezeigt.

Fig. 2 zeigt einen Schnitt durch das Schalungssystem gemäss Fig. 1 entlang der Schnittlinie B-B, in welchem das erste Profilelement 11 in einer Schnittdarstellung, sowie das zweite Winkelelement 50 und das dritte Profilelement 13 in einer Seitenansicht sichtbar sind. Zudem ist schematisch eine Wandschalung 7 gezeigt, an welcher das Schalungssystem 10 angebracht wird. Das Profilelement 11 ist mit dem zweiten Winkelelement 50 über das erste Befestigungselement 54 verbunden, welches in Fig. 9 im Detail dargestellt ist. Das zweite Winkelelement 50 gemäss dieses Ausführungsbeispiels ist mittels des ersten Verstärkungselements 57 und des zweiten Verstärkungselements 58 mit der Wandschalung 7 verbunden. Beispielsweise kann das erste und zweite Verstärkungselement 57, 58 Öffnungen zur Aufnahme von nicht dargestellten Befestigungsmitteln enthalten, beispielsweise Schrauben oder Nägel. Mittels des oder der Befestigungsmittel wird das erste und zweite Verstärkungselement 57, 58 an der Wandschalung 7 befestigt. Das erste und das zweite Verstärkungselement 57, 58 haben gemäss des vorliegenden Ausführungsbeispiels einen dreieckförmigen Querschnitt, was in dem in Fig. 6 gezeigten Detail für das zweite Verstärkungselement 58 deutlicher dargestellt ist.

In Fig. 2 ist weiters das dritte Profilelement 13 sichtbar. Gemäss des vorliegenden Ausführungsbeispiels umfasst das dritte Profilelement 13 das erste Profilteilelement 31 und das zweite Profilteilelement 32. Das erste Profilteilelement 31 erstreckt sich von der ersten Profilteilelementkante 33 bis zur zweiten Profilteilelementkante 34. Die Profilteilelementlänge 35 erstreckt sich von der ersten Profilteilelementkante 33 bis zur zweiten Profilteilelementkante 34, wie in Fig. 1 gezeigt ist. Das ersten Profilteilelement 31 des dritten Profilelements 13 ist als in Plattenelement mit rechteckiger Oberfläche ausgebildet. Das erste Profilteilelement 31 schliesst an das zweite Winkelelement 50 an, genauer an dessen zweiten Winkelelementschenkel 52.

In Fig. 2 ist die der Winkelelementaussenfläche 59 gegenüberliegende Winkelelementinnenfläche sichtbar. Die Winkelelementinnenfläche enthält gemäss dieses Ausführungsbeispiels eine Winkelelementausnehmung 53. Der zweite Winkelelementschenkel 52 kann ein Rahmenelement und eine Beplankungsplatte 9 umfassen. Diese Ausführung hat den Vorteil, dass das Rahmenelement aus einem Material bestehen kann, welches die Tragfähigkeit des Schalungssystems gewährleisten kann und die Beplankungsplatte 9 ein Material enthält, welches nach den Betonierungsarbeiten leicht vom Beton lösbar ist. Das Rahmenelement kann zur Gewichtsreduktion die gezeigte Winkelelementausnehmung 53 aufweisen. Gemäss eines nicht dargestellten Ausführungsbeispiels enthält das Rahmenelement keine Ausnehmung.

Das erste Profilteilelement 31 ist mittels des zweiten Befestigungselements 55 mit dem zweiten Winkelelement 50 verbunden. Beispielsweise kann das erste Profilteilelement 31 mit dem zweiten Befestigungselement 55 mittels Schrauben oder Nägeln verbunden sein. Das zweite Befestigungselement 55 ist als eine Lasche ausgebildet, welches an das freie Ende des zweiten Winkelelementschenkels 52 anschliesst. Insbesondere kann das zweite Befestigungselement 55 um das freie Ende des zweiten Winkelelementschenkels 52 schwenkbar angeordnet sein, wie es beispielsweise im Detail E gemäss Fig. 4 für das entsprechende Befestigungselement des zweiten Profilteilelements 32 gezeigt ist oder im Detail D der Fig. 8.

Das zweite Profilteilelement 32 ist mit dem ersten Profilteilelement 31 derart verbunden, dass die zweite Profilteilelementkante 34 des ersten Profilteilelements 31 an die erste Profilteilelementkante 36 des zweiten Profilteilelements 32 anschliesst. Gemäss des vorliegenden Ausführungsbeispiels ist an der ersten Profilteilelementkante 36 des zweiten Profilteilelements 32 ein erstes Befestigungselement 65 angebracht. Das erste Befestigungselement 65 dient der Koppelung des ersten Profilteilelements 31 mit dem zweiten Profilteilelement 32.

Das zweite Profilteilelement 32 kann als Rahmenelement ausgebildet sein. Die Profilteilelementinnenfläche enthält gemäss dieses Ausführungsbeispiels eine Mehrzahl von Profilteilelementausnehmungen 64. Das zweite Profilteilelement 32 kann ein Rahmenelement und eine Beplankungsplatte 9 umfassen. Diese Ausführung hat den Vorteil, dass das Rahmenelement aus einem Material bestehen kann, welches die Tragfähigkeit des Schalungssystems gewährleisten kann und die Beplankungsplatte 9 ein Material enthält, welches nach den Betonierungsarbeiten leicht vom Beton lösbar ist. Das Rahmenelement kann zur Gewichtsreduktion eine Mehrzahl von Profilteilelementausnehmungen 64 aufweisen, im vorliegenden Ausführungsbeispiel sind exemplarisch vier Profilteilelementausnehmungen 64 sichtbar. Gemäss eines nicht dargestellten Ausführungsbeispiels enthält das Rahmenelement keine Ausnehmungen oder eine andere Anzahl an Ausnehmungen.

Gemäss des vorliegenden Ausführungsbeispiels steht das zweite Profilteilelement 32 mit dessen zweiter Profilteilelementkante 37 auf einem nicht näher bezeichneten Untergrund.

Das zweite Profilteilelement 32 enthält gemäss des vorliegenden Ausführungsbeispiels eine Mehrzahl von Verstärkungselementen 39, die in Fig. 1 am besten sichtbar sind. Von den exemplarisch dargestellten fünf Verstärkungselementen ist in Fig. 1 zur Vereinfachung nur eines mit einem Bezugszeichen versehen. Die Anzahl der Verstärkungselemente 39 kann sich im Einzelfall von der dargestellten Anzahl unterscheiden. Gemäss eines nicht dargestellten Ausführungsbeispiels kann das zweite Profilteilelement 32 auch kein einziges Verstärkungselement enthalten.

Das in Fig. 1 dargestellte zweite Profilteilelement 22 des zweiten Profilelements 12 kann denselben Aufbau wie das zweite Profilteilelement 32 des dritten Profilelements 13 aufweisen.

Fig. 3 zeigt einen Schnitt durch das Schalungssystem gemäss Fig. 1 entlang der Schnittlinie C-C, welche das zweite Profilteilelement 22 des zweiten Profilelements 12 und das zweite Profilteilelement 32 des dritten Profilelements 13 im Schnitt zeigt. Eine Wandschalung 7 ist dargestellt, mit welcher das Schalungssystem 10 im Einbauzustand verbunden ist. Insbesondere zeigt Fig. 3 die Anordnung je eines Verstärkungselements 29 des zweiten Profilteilelements 22 und eines Verstärkungselements 39 des zweiten Profilteilelements 32.

Fig. 4 zeigt ein Detail E des Schalungssystems gemäss Fig. 1, in welchem der unterste Teil des zweiten Profilteilelements 32 des dritten Profilelements 13 dargestellt ist. Das Detail zeigt somit die zweite Profilteilelementkante 37 sowie einen Teil des der zweiten Profilteilelementkante 37 nächstgelegenen Verstärkungselements 39. An der zweiten Profilteilelementkante 37 ist gemäss dieses Ausführungsbeispiels ein zweites Befestigungselement 62 angebracht, welches um die zweite Profilteilelementkante 37 schwenkbar angeordnet ist.

Fig. 5 zeigt eine Ansicht des Schalungssystems 10 gemäss des ersten Ausführungsbeispiels in einer perspektivischen Darstellung. Das erste Profilelement 11, das erste Winkelelement 40 und das zweite Profilelement 12 sind in dieser Darstellung derart angeordnet, dass deren Aussenseite sichtbar ist. Die Aussenseite bildet die Auflagefläche, Aussparungsfläche oder Anlagefläche für ein Betonmauerwerk aus, in welchem eine Gebäudeöffnung angebracht werden soll, insbesondere eine Türe oder ein Fenster. Vom zweiten Winkelelement 50 ist dessen Innenseite teilweise sichtbar. An das zweite Winkelelement 50 schliesst das dritte Profilelement 13 an, welches aus dem ersten Profilteilelement 31 und dem zweiten Profilteilelement 32 besteht. Die Wandschalung ist in dieser Darstellung weggelassen.

Fig. 6 zeigt ein Detail A des Schalungssystems gemäss Fig. 5, welches einen Teil des zweiten Winkelelements 50 zeigt. An das Winkelelement 50 schliesst das dritte Profilelement 13 an, wobei das dritte Profilelement 13 aus dem ersten Profilteilelement 31 und dem zweiten Profilteilelement 32 besteht. Das erste Profilteilelement 32 ist vollständig sichtbar, vom zweiten Profilteilelement 32 ist nur ein Teil gezeigt.

Gemäss des vorliegenden Ausführungsbeispiels enthält auch das erste Profilteilelement 31 ein Verstärkungselement 19. Die Verstärkungselemente 19, 29, 39 gemäss des ersten Ausführungsbeispiels enthalten einen ersten Verstärkungselementschenkel, einen zweiten Verstärkungselementschenkel und eine Verbindungsstrebe, welche den ersten Verstärkungselementschenkel mit dem zweiten Verstärkungselementschenkel verbindet. Zumindest einer der ersten und zweiten Verstärkungselementschenkel kann mindestens eine Öffnung zur Aufnahme eines Befestigungsmittels enthalten. Das Verstärkungselement 19 ist mit einer Mehrzahl von Öffnungen versehen, die sich am ersten Verstärkungselementschenkel und am zweiten Verstärkungselementschenkel befinden. Das Verstärkungselement 19 wird mit Befestigungsmitteln sowohl an der Wandschalung 7 als auch am ersten Profilteilelement 21, 31 befestigt. Auch das Profilelement 11 kann ein Verstärkungselement enthalten, was zeichnerisch nicht dargestellt ist.

In Fig. 6 ist die Innenseite des zweiten Winkelelements 50 gezeigt, daher zeigt diese Darstellung die zur Winkelelementaussenfläche 59 gehörige Innenseite. Die Innenseite weist eine ebene Innengrundfläche auf, an welche eine linke und eine rechte Lasche anschliessen. Die Lasche dient der Versteifung der Winkelelementaussenfläche, die dünnwandig ausgebildet sein kann. Gemäss des vorliegenden Ausführungsbeispiels wird auf die Winkelelementaussenfläche eine Beplankungsplatte 9 aufgelegt, welche die Oberfläche ausbildet, die mit dem Beton in Kontakt kommt. Die Beplankungsplatte 9 enthält eine Oberfläche, an welcher kein Beton haften bleibt, sodass nach Fertigstellung der Betonwand das Schalungssystem einfach von der Betonwand entfernt werden kann. Die Beplankungsplatte 9 kann einen Kunststoff enthalten oder aus Kunststoff bestehen. Die Beplankungsplatte 9 geht keine Verbindung mit dem Beton ein und kann daher einfach entfernt werden, nachdem die Betonwand fertiggestellt worden ist und entsprechend ausgehärtet ist. Wenn die Beplankungsplatte 9 Verschleiss unterliegt, kann sie bei Bedarf einfach ausgetauscht werden. Beispielsweise kann die Beplankungsplatte 9 Polyethylen oder Polypropylen oder einen gleichwirkenden Kunststoff enthalten. Das Winkelelement kann ein Metall enthalten.

Gemäss eines nicht dargestellten Ausführungsbeispiels ist die Winkelelementaussenfläche zum direkten Kontakt mit dem einzufüllenden Beton. Gemäss dieses nicht dargestellten Ausführungsbeispiels kann die Beplankungsplatte 9 entfallen.

Kräfte, die durch den Betonierdruck in das Schalungssystem eingeleitet werden, können über die Winkelelemente sowie die Profilelemente, welche entsprechende Verstärkungselemente enthalten, auf die Wandschalung 7 übertragen werden. Hierzu werden die Winkelelemente, die Profilelemente und/oder die Winkelelemente an der Wandschalung mittels Befestigungsmitteln befestigt. Die Befestigungsmittel können insbesondere Schrauben oder Nägel umfassen. Die Befestigungselemente sind in den Zeichnungen nicht dargestellt. Zusätzliche Verstrebungen, wie beispielsweise Querträgerelemente, sind nicht erforderlich.

Fig. 7 zeigt eine Ansicht des Schalungssystems gemäss des ersten Ausführungsbeispiels in einer perspektivischen Darstellung von unten. Das erste Profilelement 11, das erste Winkelelement 40 sind in dieser Darstellung derart angeordnet, dass deren Innenseite zumindest teilweise sichtbar ist. Vom zweiten Profilelement 12 ist die Aussenseite sichtbar, welche die Auflagefläche oder Anlagefläche für ein Betonmauerwerk aus, in welchem eine Gebäudeöffnung angebracht werden soll, insbesondere eine Türe oder ein Fenster. Vom zweiten Winkelelement 50 ist dessen Innenseite sichtbar. An das zweite Winkelelement 50 schliesst das dritte Profilelement 13 an, welches aus dem ersten Profilteilelement 31 und dem zweiten Profilteilelement 32 besteht. Die Wandschalung ist in dieser Darstellung weggelassen.

Fig. 8 zeigt ein Detail D des Schalungssystems gemäss Fig. 7, in welchem ein Teil des an die zweite Profilteilelementkante 37 anschliessenden zweiten Profilteilelements 32 des Profilelements 13 anschliesst. In Fig. 7 ist auch das Befestigungselement 66 sichtbar, welches an der zweiten Profilteilelementkante 37 angeordnet ist. Das Befestigungselement 66 ist in Bezug auf die zweite Profilteilelementkante 37 schwenkbar. Insbesondere ist das Befestigungselement 66 um einen Winkel von bis zu einschliesslich 90 Grad schwenkbar. In einer ersten Schwenkposition ist das Befestigungselement 66 parallel zu dem Verstärkungselement 39 angeordnet, in einer zweiten Schwenkposition ist das Befestigungselement 66 im Wesentlichen parallel zu der vom zweiten Profilteilelement 32 aufgespannten Fläche angeordnet, was zeichnerisch nicht dargestellt ist.

Gemäss des vorliegenden Ausführungsbeispiels enthält das Befestigungselement 66 ein Arretierelement 67, beispielsweise ein Stiftelement. Das Arretierelement 67 ist in einer Öffnung des Befestigungselements 66 angeordnet. Das Arretierelement 67 kann entfernt werden, wenn das Befestigungselement 66 von der ersten Schwenkposition in die zweite Schwenkposition oder umgekehrt bewegt werden soll. Wenn die gewünschte Schwenkposition erreicht ist, wird das Arretierelement 67 wieder in die Öffnung eingeführt. Die Befestigungselemente 44, 45, 54, 55 der Winkelelemente 40, 50 sowie des Profilteilelements 22 können gleich aufgebaut sein.

Fig. 9 zeigt ein Detail eines Winkelelements des Schalungssystems gemäss des ersten Ausführungsbeispiels. Das erste Winkelelement 40 und das zweite Winkelelement 50 haben gemäss des in Fig. 1 dargestellten Ausführungsbeispiels des Schalungssystems 10 denselben Aufbau. Die nachfolgende Beschreibung eines Winkelelements ist somit auf das erste und zweite und allfällige weitere Winkelelemente 40, 50 in gleicher Weise anwendbar.

Das Winkelelement 50 gemäss Fig. 9 enthält einen ersten Winkelelementschenkel 51 und einen zweiten Winkelelementschenkel 52. Jeder der Winkelelementschenkel 51, 52 weist eine Winkelelementaussenfläche 56, 59 auf, die als eine ebene Oberfläche ausgebildet ist. Die Winkelelementaussenfläche kann zur Aufnahme einer Beplankungsplatte 9 ausgebildet sein, welche als Beplankung auf der Winkelelementaussenfläche 56, 59 aufliegen kann, sodass die Beplankungsplatte 9 die Winkelelementaussenfläche 56, 59 im Einbauzustand bedeckt. Die Beplankungsplatte 9 kann auch entfallen. Gemäss dieses Ausführungsbeispiels bildet die Beplankungsplatte 9 die Winkelelementaussenfläche 56, 59 aus.

Die der entsprechenden Winkelelementaussenfläche gegenüberliegende Winkelelementinnenfläche wird gemäss des vorliegenden Ausführungsbeispiels von zwei Eckversteifungselementen begrenzt, welche zur Erhöhung der Stabilität des Winkelelements vorgesehen sein können. Zumindest eines der Eckversteifungselemente kann mindestens eine Öffnung zur Aufnahme eines Befestigungsmittels enthalten.

Das Winkelelement 50 enthält mindestens ein Verstärkungselement, in Fig. 9 ein erstes Verstärkungselement 57 und ein zweites Verstärkungselement 58.

Fig. 10 zeigt eine Ansicht des Schalungssystems 10 gemäss des ersten Ausführungsbeispiels im Einbauzustand von vorne, welches an einer Wandschalung 7 befestigt ist. Insbesondere zeigt Fig. 10, dass sowohl die Länge L als auch die Höhe H des Schalungssystems einstellbar sind. Jede der Profilelementlängen, 3, 4, 5 kann verändert werden, indem Profilelemente 11, 12, 13 verwendet werden, die in ihren Abmessungen variabel ausgebildet sind.

Fig. 11 zeigt eine Seitenansicht des Schalungssystems 10 gemäss Fig. 10, welches einseitig an einer Wandschalung 7 angebracht ist.

Fig. 12 zeigt eine Seitenansicht des Schalungssystems 10 gemäss Fig. 10, welches beidseitig an einer Wandschalung 7, 8 angebracht ist, sodass sich das Schalungssystem 10 zwischen den Wandschalungen 7, 8 erstreckt.

Fig. 13 zeigt ein Detail eines der ersten oder zweiten Profilelemente 12, 13 für ein Schalungssystem 10 gemäss des ersten Ausführungsbeispiels, auf die Beschreibung zu Fig. 1 und 2 kann an dieser Stelle verwiesen werden. Jedes der zweiten Teilprofilelemente 22, 32 kann an der Aussenfläche eine Beplankungsplatte 9 aufweisen, wie in Zusammenhang mit Fig. 1 oder Fig. 2 beschrieben ist.

Fig. 14 zeigt eine Ansicht eines Schalungssystems 20 gemäss eines zweiten Ausführungsbeispiels. Das Schalungssystem 20 für eine Gebäudeöffnung enthält ein erstes Winkelelement 40, ein zweites Winkelelement 50 sowie zumindest ein sich zwischen dem ersten und dem zweiten Winkelelement 2 erstreckendes erstes Profilelement 11. Das erste Profilelement 11 ist als ein Plattenelement mit rechteckiger Oberfläche ausgebildet, Das erste Profilelement 11 weist eine erste Profilelementkante und eine zweite Profilelementkante sowie eine Profilelementlänge auf. Die Profilelementlänge erstreckt sich von der ersten Profilelementkante zur zweiten Profilelementkante.

Jedes der Winkelelemente 40, 50 weist je ein Befestigungselement auf, welches zur Befestigung der ersten und zweiten Profilelementkanten des ersten Profilelements 11 an dem entsprechenden ersten oder zweiten Winkelelement 40, 50 ausgebildet ist. Die Profilelementlänge 5 des Profilelements 11 ist einstellbar. Mit anderen Worten kann ein erstes Profilelement 11 mit beliebiger Profilelementlänge 5 an den ersten und zweiten Befestigungselementen des entsprechenden ersten und zweiten Winkelelements 40, 50 befestigt werden. Somit kann das Profilelement 11 entsprechend der gewünschten Gesamtlänge, Gesamtbreite oder Gesamthöhe des Schalungssystems eingesetzt werden.

Das Schalungssystem 20 enthält ein drittes Winkelelement 70 und ein viertes Winkelelement 80 sowie zumindest ein sich zwischen dem dritten Winkelelement 70 und dem vierten Winkelelement 80 erstreckendes viertes Profilelement 14.

Zudem enthält das Schalungssystem 20 ein zweites Profilelement 12, welches zwischen dem ersten Winkelelement 40 und dem dritten Winkelelement 70 angeordnet ist.

Das Schalungssystem 20 enthält auch ein drittes Profilelement 13, welches zwischen dem zweiten Winkelelement 50 und dem vierten Winkelelement 80 angeordnet ist.

Jedes der Winkelelemente 40, 50, 70, 80 kann den in Zusammenhang mit Fig. 1-13 beschriebenen Winkelelementen entsprechen.

Fig. 15 zeigt eine Ansicht eines Schalungssystems 100 gemäss eines dritten Ausführungsbeispiels. Das Schalungssystem 100 für eine Gebäudeöffnung enthält ein erstes Winkelelement 103, ein zweites Winkelelement 153 sowie zumindest ein sich zwischen dem ersten Winkelelement 103 und dem zweiten Winkelelement 153 erstreckendes erstes Profilelement 110. Jedes der ersten und zweiten Winkelelemente 103, 153 enthält einen ersten Winkelelementschenkel 101, 151 und einen zweiten Winkelelementschenkel 102, 152. Der erste Winkelelementschenkel 101 des ersten Winkelelements 103 weist eine Winkelelementaussenfläche 106 auf. Der erste Winkelelementschenkel 151 des zweiten Winkelelements 153 weist eine Winkelelementaussenfläche 156 auf. Das erste Profilelement 110 enthält ein erstes Profilteilelement 111 und ein zweites Profilteilelement 121. Das erste Profilteilelement 111 und/oder das zweite Profilteilelement 121 können als ein Plattenelement ausgebildet sein. Das erste Profilteilelement 111 und das zweite Profilteilelement 121 bilden eine gemeinsame Ecke aus. Jedes der ersten und zweiten Profilteilelemente 111, 121 weist eine rechteckige Oberfläche auf, wobei das erste Profilteilelement 111 eine erste Profilteilelementkante 113 und eine zweite Profilteilelementkante 114 aufweist. Das erste Profilteilelement 111 weist eine erste Profilteilelementlänge 115 auf, wobei sich die erste Profilteilelementlänge 115 von der ersten Profilteilelementkante 113 zur zweiten Profilteilelementkante 114 des ersten Profilteilelements 111 erstreckt. Das zweite Profilteilelement 121 weist eine zweite Profilteilelementlänge 125 auf, wobei sich die zweite Profilteilelementlänge 125 von der ersten Profilteilelementkante 123 zur zweiten Profilteilelementkante 124 des zweiten Profilteilelements 121 erstreckt. Jedes der ersten und zweiten Winkelelemente 103, 153 weist je ein Befestigungselement 104, 154 auf, welches zur Befestigung des ersten Profilelements 110 an dem ersten und zweiten Winkelelement 103, 153 derart ausgebildet ist, dass die Oberfläche 116 des ersten Profilteilelements 111 mit der Winkelelementaussenfläche 106 des ersten Winkelelements 103 eine ebene Fläche ausbildet, und die Oberfläche 126 des zweiten Profilteilelements 121 mit der Winkelelementaussenfläche 156 des zweiten Winkelelements eine ebene Fläche ausbildet. Zumindest eine der Profilteilelementlängen 115, 125 ist einstellbar. Mit anderen Worten kann ein erstes Profilteilelement 111 mit beliebiger Profilteilelementlänge 115 mit einem zweiten Profilteilelement 121 mit beliebiger Profilteilelementlänge 125 kombiniert werden.

Somit kann das erste Profilelement 110 entsprechend der gewünschten Gesamtlänge bzw. Gesamtbreite des Schalungssystems 100 eingesetzt werden. Das erste Profilteilelement 111 ist insbesondere in einem Winkel von 90 Grad zum zweiten Profilteilelement 121 angeordnet. Gemäss des vorliegenden Ausführungsbeispiels liegt die zweite Profilteilelementkante 114 des ersten Profilteilelements 111 auf der Innenfläche des zweiten Profilteilelements 121 auf. Die Innenfläche ist gegenüberliegend zur Oberfläche 126 angeordnet.

Insbesondere können die zweiten Winkelelementschenkel 102, 152 des ersten Winkelelements 103 und des zweiten Winkelelements 153 mit einem zweiten Profilelement 130 derart verbunden sein, dass von den ersten und zweiten Winkelelementen 103, 153 und den ersten und zweiten Profilelementen 110, 130 eine gemeinsame geschlossene Aussenfläche ausgebildet ist. Insbesondere kann die Aussenfläche des Schalungssystems viereckig ausgebildet sein.

Gemäss eines Ausführungsbeispiels enthält zumindest eine der Winkelelementaussenflächen eine Beplankungsplatte 119.

Wie in den vorhergehenden Ausführungsbeispielen kann jedes der ersten und zweiten Winkelelemente 103, 153 je ein erstes und ein zweites Verstärkungselement 107, 108, 157, 158 enthalten.

Gemäss des vorliegenden Ausführungsbeispiels ist ein zweites Profilelement 120 vorgesehen, welches am zweiten Winkelelementschenkel 102 des ersten Winkelelements 102 und am zweiten Winkelelementschenkel 152 des zweiten Winkelelements 153 befestigt ist, sodass eine allseitig geschlossene Gebäudeöffnung ausgebildet wird, beispielsweise für ein Fenster. Das zweite Profilelement 120 enthält ein drittes Profilteilelement 131 und ein viertes Profilteilelement 141. Das dritte Profilteilelement 131 und/oder das vierte Profilteilelement 141 können als ein Plattenelement ausgebildet sein. Das dritte Profilteilelement 131 und das vierte Profilteilelement 141 bilden eine gemeinsame Ecke aus. Jedes der dritten und vierten Profilteilelemente 131, 141 weist eine rechteckige Oberfläche auf, wobei das dritte Profilteilelement 131 eine erste Profilelementkante 133 und eine zweite Profilelementkante 134 aufweist. Das dritte Profilteilelement 131 weist eine dritte Profilteilelementlänge 135 auf, wobei sich die dritte Profilteilelementlänge 135 von der ersten Profilteilelementkante 133 zur zweiten Profilteilelementkante 134 des dritten Profilteilelements 131 erstreckt. Das vierte Profilteilelement 141 weist eine erste Profilelementkante 143 und eine zweite Profilelementkante 144 auf. Das vierte Profilteilelement 141 weist eine vierte Profilteilelementlänge 145 auf, wobei sich die vierte Profilteilelementlänge 145 von der ersten Profilteilelementkante 143 zur zweiten Profilteilelementkante 144 des vierten Profilteilelements 141 erstreckt. Jedes der ersten und zweiten Winkelelemente 103, 153 weist je ein Befestigungselement 105, 155 auf, welches zur Befestigung des zweiten Profilelements 120 an dem ersten und zweiten Winkelelement 103, 153 derart ausgebildet ist, dass die Oberfläche 136 des dritten Profilteilelements 131 mit der Winkelelementaussenfläche 109 des ersten Winkelelements 103 eine ebene Fläche ausbildet, und die Oberfläche 146 des vierten Profilteilelements 141 mit der Winkelelementaussenfläche 159 des zweiten Winkelelements 153 eine ebene Fläche ausbildet. Zumindest eine der dritten und vierten Profilteilelementlängen 135, 145 ist einstellbar. Mit anderen Worten kann ein drittes Profilteilelement 131 mit beliebiger Profilteilelementlänge 135 mit einem vierten Profilteilelement 141 mit beliebiger Profilteilelementlänge 145 kombiniert werden.

Jedes der ersten, zweiten, dritten und vierten Profilteilelemente 111, 121, 131, 141 kann ein Verstärkungselement enthalten. Gemäss des vorliegenden Ausführungsbeispiels enthält das erste Profilteilelement 111 ein Verstärkungselement 112 und das vierte Profilteilelement ein Verstärkungselement 142.

Fig. 16 zeigt eine Ansicht eines Schalungssystems 90 gemäss eines vierten Ausführungsbeispiels, welches sich vom Schalungssystem 10 des ersten Ausführungsbeispiels dahingehend unterscheidet, dass an die freien Enden der Profilelemente 12, 13 sich je ein fünftes Profilelement 15 und ein sechstes Profilelement 16 anschliessen. An das fünfte Profilelement 15 und das sechste Profilelement 16 schliessen ein drittes Winkelelement 70 und ein viertes Winkelelement 80 an. Zwischen dem dritten Winkelelement 70 und dem vierten Winkelelement 80 erstreckt sich ein viertes Profilelement 14.

Das Schalungssystem 90 für eine Gebäudeöffnung enthält ein erstes Winkelelement 40, ein zweites Winkelelement 50 sowie zumindest ein sich zwischen dem ersten und dem zweiten Winkelelement 40, 50 erstreckendes erstes Profilelement 11. Das Schalungssystem 90 für eine Gebäudeöffnung enthält ferner ein drittes Winkelelement 70, ein viertes Winkelelement 80 sowie zumindest ein sich zwischen dem dritten und dem vierten Winkelelement 70, 80 erstreckendes viertes Profilelement 14.

Jedes der ersten und zweiten Winkelelemente 40, 50 enthält einen ersten Winkelelementschenkel 41, 51 und einen zweiten Winkelelementschenkel 42, 52, wobei der zweite Winkelelementschenkel 42 des ersten Winkelelements 40 eine Winkelelementaussenfläche 49 aufweist, wobei der erste Winkelelementschenkel 51 des zweiten Winkelelements 50 eine Winkelelementaussenfläche 56 aufweist.

Das erste Profilelement 11 weist eine erste Profilelementkante 1 und eine zweite Profilelementkante 2 sowie eine Profilelementlänge 5 auf. Die Profilelementlänge 5 erstreckt sich von der ersten Profilelementkante 1 zur zweiten Profilelementkante 2. Das erste Profilelement 11 ist gemäss dieses Ausführungsbeispiels als ein Plattenelement mit rechteckiger Oberfläche ausgebildet.

Jedes der ersten und zweiten Winkelelemente 40, 50 enthält je ein Befestigungselement 45, 54, welches zur Befestigung des ersten Profilelements 11 an dem ersten und zweiten Winkelelement 40, 50 ausgebildet ist. Gemäss des vorliegenden Ausführungsbeispiels weist das erste Winkelelement 40 ein erstes Befestigungselement 44 und ein zweites Befestigungselement 45 auf. Das zweite Befestigungselement 45 ist zur Befestigung der ersten Profilelementkante 1 des ersten Profilelements 11 an dem ersten Winkelelement 40 ausgebildet. Gemäss des vorliegenden Ausführungsbeispiels weist das zweite Winkelelement 50 ein erstes Befestigungselement 54 und ein zweites Befestigungselement 55 auf. Das erste Befestigungselement 54 ist Befestigung der zweiten Profilelementkante 2 des ersten Profilelements 11 an dem zweiten Winkelelement 50 ausgebildet. Die Oberfläche 6 des Profilelements 11 bildet mit der Winkelelementaussenfläche 49 des ersten Winkelelements 50 und der Winkelelementaussenfläche 56 des zweiten Winkelelements 50 eine ebene Fläche aus.

Der erste Winkelelementschenkel 41 des ersten Winkelelements 40 enthält ein erstes Befestigungselement 44, welches zur Aufnahme eines zweiten Profilelements 12 ausgebildet ist. Der zweite Winkelelementschenkel 52 des zweiten Winkelelements 50 enthält ein zweites Befestigungselement 55, welches zur Aufnahme eines dritten Profilelements 13 ausgebildet ist. Das zweite Profilelement 12 weist eine Profilelementlänge 3 auf, siehe Fig. 10. Das dritte Profilelement 13 weist eine Profilelementlänge 4 auf, siehe Fig. 10. An das erste Winkelelement 40 schliesst somit das zweite Profilelement 12 an. Gemäss Fig. 16 umfasst das zweite Profilelement 12 ein erstes Profilteilelement 21 und ein zweites Profilteilelement 22. Das erste Profilteilelement 21 ist als ein Plattenelement mit rechteckiger Oberfläche ausgebildet. An das zweite Winkelelement 50 schliesst ferner ein drittes Profilelement 13 an. Gemäss Fig. 1 umfasst das dritte Profilelement 13 ein erstes Profilteilelement 31 und ein zweites Profilteilelement 32. Das erste Profilteilelement 31 ist als ein Plattenelement mit rechteckiger Oberfläche ausgebildet.

Das zweite Profilelement 12 umfasst gemäss des vorliegenden Ausführungsbeispiels somit ein erstes Profilteilelement 21 und ein zweites Profilteilelement 22. Das erste Profilteilelement 21 weist eine erste Profilteilelementkante 23 und eine zweite Profilteilelementkante 24 auf. Das erste Profilteilelement 21 weist eine Profilteilelementlänge 25 auf, wobei sich die Profilteilelementlänge 25 des ersten Profilteilelements 21 von dessen erster Profilteilelementkante 23 zu dessen zweiter Profilteilelementkante 24 erstreckt. Das zweite Profilteilelement 22 weist eine erste Profilteilelementkante 26 und eine zweite Profilteilelementkante 27 auf. Das zweite Profilteilelement 22 weist eine Profilteilelementlänge 28 auf, wobei sich die Profilteilelementlänge 28 des zweiten Profilteilelements 22 von dessen erster Profilteilelementkante 26 zu dessen zweiter Profilteilelementkante 27 erstreckt.

Gemäss des vorliegenden Ausführungsbeispiels ergibt sich die Profilelementlänge 3 als Summe der Profilteilelementlänge 25 des ersten Profilteilelements 21 und der Profilteilelementlänge 28 des zweiten Profilteilelements 22.

Das dritte Profilelement 13 umfasst gemäss des vorliegenden Ausführungsbeispiels ein erstes Profilteilelement 31 und ein zweites Profilteilelement 32. Das erste Profilteilelement 31 weist eine erste Profilteilelementkante 33 und eine zweite Profilteilelementkante 34 auf. Das erste Profilteilelement 31 weist eine Profilteilelementlänge 35 auf, wobei sich die Profilteilelementlänge 35 des ersten Profilteilelements 31 von dessen erster Profilteilelementkante 33 zu dessen zweiter Profilteilelementkante 34 erstreckt. Das zweite Profilteilelement 32 weist eine erste Profilteilelementkante 36 und eine zweite Profilteilelementkante 37 auf. Das zweite Profilteilelement 32 weist eine Profilteilelementlänge 38 auf, wobei sich die Profilteilelementlänge 38 des zweiten Profilteilelements 32 von dessen erster Profilteilelementkante 36 zu dessen zweiter Profilteilelementkante 37 erstreckt.

Gemäss des vorliegenden Ausführungsbeispiels ergibt sich die Profilelementlänge 4 als Summe der Profilteilelementlänge 35 des ersten Profilteilelements 31 und der Profilteilelementlänge 38 des zweiten Profilteilelements 32.

Jedes der dritten und vierten Winkelelemente 70, 80 enthält einen ersten Winkelelementschenkel 71, 81 und einen zweiten Winkelelementschenkel 72, 82, wobei der zweite Winkelelementschenkel 72 des dritten Winkelelements 70 eine Winkelelementaussenfläche 79 aufweist, wobei der erste Winkelelementschenkel 81 des zweiten Winkelelements 80 eine Winkelelementaussenfläche 86 aufweist.

Das vierte Profilelement 14 weist eine erste Profilelementkante 1 und eine zweite Profilelementkante 2 sowie eine Profilelementlänge 5 auf, welche dem ersten Profilelement 11 entsprechen und daher dieselben Bezugszeichen verwendet worden sind. Die Profilelementlänge 5 erstreckt sich von der ersten Profilelementkante 1 zur zweiten Profilelementkante 2. Das vierte Profilelement 14 ist gemäss dieses Ausführungsbeispiels als ein Plattenelement mit rechteckiger Oberfläche ausgebildet.

Jedes der dritten und vierten Winkelelemente 70, 80 enthält je ein Befestigungselement 75, 84, welches zur Befestigung des vierten Profilelements 14 an dem dritten und vierten Winkelelement 70, 80 ausgebildet ist. Gemäss des vorliegenden Ausführungsbeispiels weist das dritte Winkelelement 70 ein erstes Befestigungselement 74 und ein zweites Befestigungselement 75 auf. Das zweite Befestigungselement 75 ist zur Befestigung der ersten Profilelementkante 1 des vierten Profilelements 14 an dem dritten Winkelelement 70 ausgebildet. Gemäss des vorliegenden Ausführungsbeispiels weist das vierte Winkelelement 80 ein erstes Befestigungselement 84 und ein zweites Befestigungselement 85 auf. Das erste Befestigungselement 84 ist Befestigung der zweiten Profilelementkante 2 des vierten Profilelements 14 an dem vierten Winkelelement 80 ausgebildet. Die Oberfläche 6 des vierten Profilelements 14 bildet mit der Winkelelementaussenfläche 79 des ersten Winkelelements 70 und der Winkelelementaussenfläche 86 des zweiten Winkelelements 80 eine ebene Fläche aus.

Der erste Winkelelementschenkel 71 des ersten Winkelelements 70 enthält ein erstes Befestigungselement 74, welches zur Aufnahme eines fünften Profilelements 15 ausgebildet ist. Der zweite Winkelelementschenkel 82 des zweiten Winkelelements 80 enthält ein zweites Befestigungselement 85, welches zur Aufnahme eines sechsten Profilelements 16 ausgebildet ist. Das fünfte Profilelement 15 weist eine Profilelementlänge 17 auf. Das sechste Profilelement 16 weist eine Profilelementlänge 18 auf. An das dritte Winkelelement 70 schliesst somit das fünfte Profilelement 15 an. An das vierte Winkelelement 80 schliesst somit das sechste Profilelement 16 an.

Wie im ersten Ausführungsbeispiel umfasst das zweite Profilelement 12 ein erstes Profilteilelement 21 und ein zweites Profilteilelement 22. Das erste Profilteilelement 21 ist als ein Plattenelement mit rechteckiger Oberfläche ausgebildet. An das zweite Winkelelement 50 schliesst ferner ein drittes Profilelement 13 an. Gemäss Fig. 16 umfasst das dritte Profilelement 13 ein erstes Profilteilelement 31 und ein zweites Profilteilelement 32. Das erste Profilteilelement 31 ist als ein Plattenelement mit rechteckiger Oberfläche ausgebildet.

Die Profilelementlänge 5 des ersten Profilelements 14 ist einstellbar. Mit anderen Worten kann ein viertes Profilelement 14 mit beliebiger Profilelementlänge 5 an den dritten und vierten Befestigungselementen 75, 84 des entsprechenden dritten und vierten Winkelelements 70, 80 befestigt werden. Somit kann das Profilelement 14 entsprechend der gewünschten Gesamtlänge L, Gesamtbreite B oder Gesamthöhe H des Schalungssystems eingesetzt werden.

Auch die Profilelementlänge 3 des zweiten Profilelements 12 sowie die Profilelementlänge 4 des dritten Profilelements 13 sind einstellbar. Wenn das zweite Profilelement 12 ein erstes Profilteilelement 21 und ein zweites Profilteilelement 22 umfasst, kann insbesondere die Profilteilelementlänge 25 des ersten Profilteilelements 21 eingestellt werden. Beispielsweise kann das erste Profilteilelement 21 auf die gewünschte Profilteilelementlänge 25 zugeschnitten werden. Gemäss des vorliegenden Ausführungsbeispiels ist das zweite Profilteilelement 22 ein vorgefertigtes Bauelement. Wenn das dritte Profilelement 13 ein erstes Profilteilelement 31 und ein zweites Profilteilelement 32 umfasst, kann insbesondere die Profilteilelementlänge 35 des ersten Profilteilelements 31 eingestellt werden. Beispielsweise kann das erste Profilteilelement 31 auf die gewünschte Profilteilelementlänge 35 zugeschnitten werden. Gemäss des vorliegenden Ausführungsbeispiels ist das zweite Profilteilelement 32 ein vorgefertigtes Bauelement. Insbesondere können das zweite Profilteilelement 22 und das zweite Profilteilelement 32 gleichartig ausgebildet sein. Fig. 17 zeigt ein Ausführungsbeispiel für ein derartiges Profilteilelement 22, 32. Beispielsweise kann zumindest eines der zweiten Profilteilelemente 22, 32 als Rahmenelement ausgebildet sein.

Das erste Winkelelement 40 enthält mindestens ein Verstärkungselement, in Fig. 16 sind exemplarisch ein erstes Verstärkungselement 47 und ein zweites Verstärkungselement 48 gezeigt.

Das zweite Winkelelement 50 enthält mindestens ein Verstärkungselement, in Fig. 16 sind exemplarisch ein erstes Verstärkungselement 57 und ein zweites Verstärkungselement 58 gezeigt.

Das dritte Winkelelement 70 enthält mindestens ein Verstärkungselement, in Fig. 16 sind exemplarisch ein erstes Verstärkungselement 77 und ein zweites Verstärkungselement 78 gezeigt.

Das zweite Winkelelement 80 enthält mindestens ein Verstärkungselement, in Fig. 16 sind exemplarisch ein erstes Verstärkungselement 87 und ein zweites Verstärkungselement 88 gezeigt.

Gemäss eines nicht dargestellten Ausführungsbeispiels kann das fünfte Profilelement 15 und das sechste Profilelement 16 entfallen. Das dritte Winkelelement 70 wird gemäss dieses Ausführungsbeispiels angrenzend an das zweite Profilteilelement 22 des zweiten Profilelements 12 angeordnet. Entsprechend wird das vierte Winkelelement 80 gemäss dieses Ausführungsbeispiels angrenzend an das zweite Profilteilelement 32 des dritten Profilelements 13 angeordnet.

Fig. 17 zeigt ein Detail eines Profilteilelements 22 für ein Schalungssystem 90 gemäss eines vierten Ausführungsbeispiels. Dieses Profilteilelement entspricht dem Profilteilelement des ersten Ausführungsbeispiels, daher werden dieselben Bezugszeichen hierfür verwendet. Das Profilteilelement 22 weist eine Profilteilelementlänge 28 auf, die sich von der ersten Profilteilelementkante 26 zu der zweiten Profilteilelementkante 27 erstreckt.

Gemäss des vorliegenden Ausführungsbeispiels ist an der ersten Profilteilelementkante 26 des zweiten Profilteilelements 22 ein erstes Befestigungselement 61 angebracht. Das erste Befestigungselement 61 dient der Koppelung des ersten Profilteilelements 21 mit dem zweiten Profilteilelement 22.

In Fig. 17 ist auch das Befestigungselement 62 sichtbar, welches an der zweiten Profilteilelementkante 27 angeordnet ist. Das Befestigungselement 62 ist in Bezug auf die zweite Profilteilelementkante 27 schwenkbar. Insbesondere ist das Befestigungselement 62 um einen Winkel von bis zu einschliesslich 90 Grad schwenkbar. In einer ersten Schwenkposition ist das Befestigungselement 62 parallel zu dem Verstärkungselement 29 angeordnet, was zeichnerisch nicht dargestellt ist, in einer zweiten Schwenkposition ist das Befestigungselement 62 im Wesentlichen parallel zu der vom zweiten Profilteilelement 32 aufgespannten Fläche angeordnet. Gemäss des vorliegenden Ausführungsbeispiels enthält das Befestigungselement 62 ein Arretierelement 63, beispielsweise ein Stiftelement. Das Arretierelement 63 ist in einer Öffnung des Befestigungselements 62 angeordnet. Das Arretierelement 63 kann entfernt werden, wenn das Befestigungselement 62 von der ersten Schwenkposition in die zweite Schwenkposition oder umgekehrt bewegt werden soll. Wenn die gewünschte Schwenkposition erreicht ist, wird das Arretierelement 63 wieder in die Öffnung eingeführt.

Insbesondere kann das Befestigungselement 62 je eine Scharnierhälfte umfassen, wobei eine Scharnierhälfte am fünften Profilelement 15 und die zweite Scharnierhälfte am Profilteilelement 22 angeordnet ist. Die erste Scharnierhälfte kann weggeschwenkt werden, falls kein Profilelement 15 daran befestigt wird. Aus den beiden Scharnierhälften wird in Zusammenspiel mit dem Arretierelement 63 ein Scharnier ausgebildet.

Derartige Scharniere können zur Anbringung jedes der ersten bis sechsten Profilelemente 11, 12, 13, 14, 15, 16 vorgesehen werden.

Der Abstand des Befestigungselements 62 von der Aussenfläche 68 entspricht in der in Fig. 17 dargestellten Schwenkposition der Dicke des fünften Profilelements 15. Hiermit ist gewährleistet, dass die Aussenfläche 68 bündig an die Aussenfläche des fünften Profilelements 15 anschliesst. Insbesondere kann das Befestigungselement 62 derart angebracht sein, dass Dickenunterschiede zwischen einer Beplankungsplatte und dem fünften Profilelement 15 ausgeglichen werden können. Beispielsweise kann die Beplankungsplatte eine Dicke von 15 mm aufweisen und das fünfte Profilelement 15 eine Dicke von 27 mm.

Wenn das fünfte Profilelement 15 nicht verwendet wird, kann das Befestigungselement in die in Fig. 17 nicht dargestellte Schwenkposition geschwenkt werden, was auch in Fig. 8 für das Befestigungselement 66 des Profilteilelements 32 dargestellt ist.

Das Schalungssystem 10, 20, 90, 100 für eine Gebäudeöffnung gemäss jedes der Ausführungsbeispiele enthält somit mindestens ein Winkelelement 40, 50, 70, 80, 103, 153 und mindestens ein Profilelement 11, 12, 13, 14, 15, 16, 110, 120. Zumindest ein Teil der Profilelemente 11, 12, 13, 14, 15, 16, 110, 120 weist eine Profilelementlänge 3, 4, 5, 115, 125, 135, 145 auf, die einstellbar ist.

Das Schalungssystem für Betonwände und Decken umfasst somit mindestens ein Winkelelement oder mindestens ein Profilelement, welches eine Beplankungsplatte enthält. Das Winkelelement oder das Profilelement enthaltend die Beplankungsplatte wird mit mindestens einem Flickstück ergänzt, sodass eine flächenbündige Abschalung erhältlich ist. Das Flickstück oder die Flickstücke sind als Profilelemente ausgebildet, beispielsweise können Schaltafeln zum Einsatz kommen.

Jedes der Profilelemente sowie jede der Beplankungsplatten gemäss jedes der Ausführungsbeispiele kann als Kunststoffprofil ausgebildet sein. Das Profilelement kann kontinuierlich durch ein Extrusionsverfahren hergestellt werden und nachträglich auf die gewünschte Länge zugeschnitten werden.

Für eine Fachperson ist offensichtlich, dass viele weitere Varianten zusätzlich zu den beschriebenen Ausführungsbeispielen möglich sind, ohne vom erfinderischen Konzept abzuweichen. Der Gegenstand der Erfindung wird somit durch die vorangehende Beschreibung nicht eingeschränkt und ist durch den Schutzbereich bestimmt, der durch die Ansprüche festgelegt ist. Für die Interpretation der Ansprüche oder der Beschreibung ist die breitest mögliche Lesart der Ansprüche massgeblich. Insbesondere sollen die Begriffe "enthalten" oder "beinhalten" derart interpretiert werden, dass sie sich auf Elemente, Komponenten oder Schritte in einer nicht-ausschliesslichen Bedeutung beziehen, wodurch angedeutet werden soll, dass die Elemente, Komponenten oder Schritte vorhanden sein können oder genutzt werden können, dass sie mit anderen Elementen, Komponenten oder Schritten kombiniert werden können, die nicht explizit erwähnt sind. Wenn die Ansprüche sich auf ein Element oder eine Komponente aus einer Gruppe beziehen, die aus A, B, C bis N Elementen oder Komponenten bestehen kann, soll diese Formulierung derart interpretiert werden, dass nur ein einziges Element dieser Gruppe erforderlich ist, und nicht eine Kombination von A und N, B und N oder irgendeiner anderen Kombination von zwei oder mehr Elementen oder Komponenten dieser Gruppe.

## Patentansprüche

1. Schalungssystem (10, 20, 90) für eine Gebäudeöffnung enthaltend ein erstes Winkelelement (40), ein zweites Winkelelement (50) sowie zumindest ein sich zwischen dem ersten Winkelelement (40) und dem zweiten Winkelelement (50) erstreckendes erstes Profilelement (11), wobei jedes der ersten und zweiten Winkelelemente (40, 50) einen ersten Winkelelementschenkel (41, 51) und einen zweiten Winkelelementschenkel (42, 52) enthalten, wobei der zweite Winkelelementschenkel (42) des ersten Winkelelements (40) eine Winkelelementaussenfläche (49) aufweist, wobei der erste Winkelelementschenkel (51) des zweiten Winkelelements (50) eine Winkelelementaussenfläche (56) aufweist, wobei das erste Profilelement (11) eine erste Profilelementkante (1) und eine zweite Profilelementkante (2) aufweist, wobei das erste Profilelement (11) eine Profilelementlänge (5) aufweist, wobei sich die Profilelementlänge (5) von der ersten Profilelementkante (1) zur zweiten Profilelementkante (2) erstreckt, wobei jedes der ersten und zweiten Winkelelemente (40, 50) je ein Befestigungselement (45, 54) enthält, welches zur Befestigung des ersten Profilelements (11) an dem ersten und zweiten Winkelelement (40, 50) derart ausgebildet ist, sodass die Oberfläche (6) des ersten Profilelements (11) mit der Winkelelementaussenfläche (49) des ersten Winkelelements (50) und der Winkelelementaussenfläche (56) des zweiten Winkelelements (50) eine ebene Fläche ausbildet, wobei der erste Winkelelementschenkel (41) des ersten Winkelelements (40) ein erstes Befestigungselement (44) enthält, welches zur Aufnahme eines zweiten Profilelements (12) ausgebildet ist, wobei der zweite Winkelelementschenkel (52) des zweiten Winkelelements (50) ein zweites Befestigungselement (55) enthält, welches zur Aufnahme eines dritten Profilelements (13) ausgebildet ist, wobei das zweite Profilelement (12) eine Profilelementlänge (3) aufweist und das dritte Profilelement (13) eine Profilelementlänge (4) aufweist, **dadurch gekennzeichnet, dass** die Profilelementlänge (5) des ersten Profilelements (11), sowie zumindest eine der Profilelementlängen (3, 4) zumindest eines des zweiten Profilelements (12) und des dritten Profilelements (13) einstellbar sind, wobei zumindest eines der ersten, zweiten oder dritten Profilelemente (11, 12, 13) als ein formstabiles Bauelement ausgebildet ist.

2. Schalungssystem nach Anspruch 1, wobei das erste Profilelement (11) als ein Plattenelement mit rechteckiger Oberfläche ausgebildet ist.

3. Schalungssystem nach einem der Ansprüche 1 oder 2, wobei das zweite Profilelement (12) und das dritte Profilelement (13) je ein erstes Profilteilelement (21, 31) und ein zweites Profilteilelement (22, 32) enthalten.

4. Schalungssystem nach einem der vorhergehenden Ansprüche, wobei zumindest eines der ersten Profilteilelemente (21, 31) als in Plattenelement mit rechteckiger Oberfläche ausgebildet ist.

5. Schalungssystem nach einem der vorhergehenden Ansprüche, wobei zumindest eines der zweiten Profilteilelemente (22, 32) ein Rahmenelement umfasst.

6. Schalungssystem nach einem der Ansprüche 2 bis 5, wobei an das zweite Profilelement (12) ein drittes Winkelelement (70) und an das dritte Profilelement (13) ein viertes Winkelelement (80) anschliessen, wobei zwischen dem dritten und dem vierten Winkelelement (70, 80) ein viertes Profilelement (14) angeordnet ist.

7. Schalungssystem (100) für eine Gebäudeöffnung enthaltend ein erstes Winkelelement (103), ein zweites Winkelelement (153) sowie zumindest ein sich zwischen dem ersten Winkelelement (103) und dem zweiten Winkelelement (153) erstreckendes erstes Profilelement (110), wobei jedes der ersten und zweiten Winkelelemente (103, 153) einen ersten Winkelelementschenkel (101, 151) und einen zweiten Winkelelementschenkel (102, 152) enthalten, wobei der erste Winkelelementschenkel (101) des ersten Winkelelements (103) eine Winkelelementaussenfläche (106) aufweist, wobei der erste Winkelelementschenkel (151) des zweiten Winkelelements (153) eine Winkelelementaussenfläche (156) aufweist, wobei das erste Profilelement (110) ein erstes Profilteilelement (111) und ein zweites Profilteilelement (121) enthält, wobei das erste Profilteilelement (111) und das zweite Profilteilelement (121) eine gemeinsame Ecke ausbilden, wobei jedes der ersten und zweiten Profilteilelemente (111, 121) eine rechteckige Oberfläche aufweist, wobei das erste Profilteilelement (111) eine erste Profilelementkante (113) und eine zweite Profilelementkante (114) aufweist, wobei das erste Profilteilelement (111) eine erste Profilteilelementlänge (115) aufweist, wobei sich die erste Profilteilelementlänge (115) von der ersten Profilteilelementkante (113) zur zweiten Profilteilelementkante (114) des ersten Profilteilelements (111) erstreckt, wobei das zweite Profilteilelement (121) eine erste Profilelementkante (123) und eine zweite Profilelementkante (124) aufweist, wobei das zweite Profilteilelement (121) eine zweite Profilteilelementlänge (125) aufweist, wobei sich die erste Profilteilelementlänge (125) von der ersten Profilteilelementkante (123) zur zweiten Profilteilelementkante (124) des zweiten Profilteilelements (121) erstreckt, wobei jedes der ersten und zweiten Winkelelemente (103, 153) je ein Befestigungselement (105, 154) aufweist, welches zur Befestigung des ersten Profilelements (110) an dem ersten und zweiten Winkelelement (103, 153) derart ausgebildet ist, dass die Oberfläche (116) des ersten Profilteilelements (111) mit der Winkelelementaussenfläche (106) des ersten Winkelelements (103) eine ebene Fläche ausbildet, und die Oberfläche (126) des zweiten Profilteilelements (121) mit der Winkelelementaussenfläche (156) des zweiten Winkelelements eine ebene Fläche ausbildet, **dadurch gekennzeichnet, dass** zumindest eine der Profilteilelementlängen (115, 125) einstellbar ist, wobei zumindest eines der ersten, zweiten oder dritten Profilelemente (11, 12, 13) als ein formstabiles Bauelement ausgebildet ist.

8. Schalungssystem nach Anspruch 7, wobei die zweiten Winkelelementschenkel (102, 152) des ersten Winkelelements (103) und des zweiten Winkelelements (153) mit einem zweiten Profilelement (120) derart verbunden sind, dass von den ersten und zweiten Winkelelementen (103, 153) und den ersten und zweiten Profilelementen (110, 120) eine gemeinsame geschlossene Aussenfläche ausgebildet ist.

9. Schalungssystem nach Anspruch 8, wobei die Aussenfläche viereckig ausgebildet ist.

10. Schalungssystem nach einem der Ansprüche 1 bis 9, wobei zumindest eine der Winkelelementaussenflächen eine Beplankungsplatte (9) enthält.
